# EUROPÄISCHE PATENTSCHRIFT

(11) **EP 1 286 727 B1**
(45) Veröffentlichungstag und Bekanntmachung des Hinweises auf die Patenterteilung: **16.11.2011**
(21) Anmeldenummer: 01929222.6
(22) Anmeldetag: 27.02.2001
(51) Int. Cl.: A62C 37/40

(54) **VERFAHREN UND VORRICHTUNG ZUM FRÜHERKENNEN UND BEKÄMPFEN VON FEUER IM INNEN- UND AU ENBEREICH, INSBESONDERE WOHNBEREICH, VON HÄUSERN UND GEBÄUDEN**
METHOD AND DEVICE FOR THE EARLY DETECTION OF FIRE AND FOR FIGHTING FIRE INDOORS AND OUTDOORS, ESPECIALLY IN LIVING AREAS, OF HOMES AND BUILDINGS
PROCEDE ET DISPOSITIF POUR DETECTER DE MANIERE PRECOCE ET LUTTER CONTRE LE FEU DANS DES ZONES INTERIEURES ET EXTERIEURES, NOTAMMENT DANS LA ZONE D'HABITATION DE MAISONS ET DE BATIMENTS

(30) Priorität: 08.03.2000 DE 10012705
(43) Veröffentlichungstag der Anmeldung: 05.03.2003
(73) Patentinhaber: Clauss, Torsten, Dipl.-Ing, 10318 Berlin (DE)
(72) Erfinder: CLAUSS, Torsten, 10557 Berlin (DE); SCHMIDT, Andreas, 15741 (DE); JANDEN, Wassili, 12353 Berlin (DE)
(74) Vertreter: Hannig, Wolf-Dieter
(86) Internationale Anmeldenummer: PCT/DE2001/000809
(87) Internationale Veröffentlichungsnummer: WO 2001/067411

(56) Entgegenhaltungen:
- WO-A1-97/47203
- DE-A- 19 739 457
- DE-C1- 19 627 353
- GB-A- 2 274 776
- US-A- 5 855 510

## Beschreibung

Die Erfindung betrifft ein Verfahren zum Früherkennen und Bekämpfen von Feuer im Innen- und Außenbereich, insbesondere Wohnbereich, von Häusern oder Gebäuden, bei dem ein zentraler freiprogrammierbarer Haussteuerblock mit einem intelligenten Bussystem, Sensoren und Aktoren die Beleuchtung, Heizung, Klimatisierung, Fenster, Jalousien, Einbruchssicherung, Alarmeinrichtung steuert, regelt und überwacht, und bei dem zugleich Sensoren die direkten und indirekten Brandkenngrößen (feuerauslösende Bedingungen) in den Wohn- und Aufenthaltsräumen oder Außenbereichen detektieren, welche von einem separaten Kontroll,- Steuer- und Regelblock überwacht werden, der bei Überschreiten eines Sollwertes ein Löschmittelversorgungssystem zur Ausgabe eines Löschmittels aktiviert, wobei mit den festgestellten zeitlichen und/oder räumlichen Veränderungen der feuerauslösenden Bedingungen vor Ausbruch eines Feuers die häuslichen Ablauf-, Versorgungs- und Entsorgungsprozesse gesteuert werden.

Die Erfindung betrifft ferner eine Vorrichtung zur Durchführung des vorhergenannten Verfahrens mit einem an einem zentralen freiprogrammierbaren Haussteuerblock angeschlossenen intelligenten Bussystem, Sensoren und Aktoren für die Steuerung, Regelung und Überwachung der Beleuchtung, Heizung, Klimatisierung, Fenster, Jalousien, Einbruchssicherung, Alarmeinrichtung u.dgl., einem zentralen Kontroll-, Steuer- und Regelblock zum Ansteuern eines Löschmittelversorgungssystemes für das Zuführen von Löschmittel, Sensoren zum Erfassen direkter und indirekter Brandkenngrößen in den einzelnen Wohn- und Aufenthaltsräumen oder Außenbereichen und Löschmittelaktoren zum Ausbringen des Löschmittels.

Aus der DE 31 23 279 A1 ist ein Verfahren zur Früherkennung eines Brandes vor Ausbruch eines offenen Feuers mit Hilfe der beim Brand entstehenden Gaskomponenten bekannt, bei welchem der durch das Gas beeinflusste elektrische Widerstand mindestens eines die zu messende Gaskomponente adsorbierenden Halbleiters, insbesondere Metalloxidhalbleiters, gemessen und das dabei erhaltene Signal für die Brandmeldung verwendet wird. Es wird die zeitliche Änderung des elektrischen Widerstandes des Metalloxidhalbleiters kontinuierlich gemessen. Bei dieser bekannten Lösung muss mindestens ein Metalloxidbehälter in einem Gehäuse mit großer Wärmeträgheit angeordnet und auf konstanter Temperatur gehalten werden. Die erhaltene Signalgröße, die den Schwankungen des Kohlenmonoxid-Konzentrationsgehaltes entspricht, wird nach einem Vergleich mit einem Grenzwert zur Auslösung eines Brandmelders benutzt.

Die DE 35 46 297 A1 offenbart eine Einrichtung zur Überwachung der Feuerlöschbedingungen für eine automatische Feuerlöschvorrichtung, welche auf ein Feuer zurückzuführende Flammen erkennt und ein Feuerlöschmittel zum Löschen der Flammen aus einer Düse versprüht. Diese bekannte

Einrichtung sieht einen Detektor zum Erkennen der Flammen und zur Erzeugung eines Alarmsignales, eine Flackererkennungseinrichtung zum Erkennen einer Änderung des Flackerns der Flammen und eine Bestimmungseinrichtung, welche erkennt, dass das Feuerlöschmittel auf die Flammen auftrifft und diese bekämpft, wenn ein der Flackeränderung entsprechendes, von der Flackeränderungs-Erkennungseinrichtung ausgesandtes Signal nach dem Versprühen des Feuerlöschmittels nicht mehr erhalten wird.

Andere bekannte Lösungen (DE 33 90 038 C2, DE 34 33 459 A1, DE 197 40 922 A1, DE 197 41 853 A1, DE 198 09 896 A1) verwenden zur Früherkennung von Feuer bzw. Bränden optische Rauchmelder, Temperaturmelder, Infrarotstrahlungsempfänger, optische Sender und Empfänger.

Allen diesen bekannten Lösungen ist der Nachteil gemeinsam, dass zwar eine frühzeitige Detektion brandauslösender Bedingungen erfolgt, jedoch ein diesen detektierten Bedingungen entsprechende selektives und zugleich variables Ausbringen des Löschmittels nicht vorgenommen wird.

Dies führt im Brandfall regelmäßig zu einem hohen Wasserverbrauch durch die stationäre Löschanlage mit allen damit einhergehenden Nachteilen einer Überdimensionierung der Pumpen, Rohrleitungen und Behälter für Löschmittel in der Anlage. Ein weiterer nicht unerheblicher Nachteil dieses Standes der Technik besteht darin, dass der durch das ausgebrachte Wasser angerichtete Schaden bis zur vollständigen Unbrauchbarkeit des zu schützenden Objektes führen kann.

Bekannt ist aus der DE 196 27 353 A1 auch ein Verfahren zum Früherkennen
und Bekämpfen von Feuer im Innenbereich von Häusern oder Gebäuden bei dem Einzelsensoren die direkten und indirekten Brandkenngrössen (feuerauslosenden Bedingungen) in den Wohn-und Aufenthaltsräumen detektieren, welche von einem separaten Kontroll-, Steuer- und Regelblock überwacht werden, der bei Überschreiten eines Sollwertes ein Loschmittelversorgungssystem aktiviert, wobei mit den festgestellten zeitlichen und/oder räumlichen Veränderungen der feuerauslösenden Bedingungen die häuslichen Ablaufprozesse durch folgende Schritte gesteuert werden:
a) einzelnes oder zeitgleiches Überwachen und Kontrollieren der zeitlichen und/oder räumlichen Veränderungen durch eine Rauch-, Temperatur-, Gas-, Geruchs- oder Bilddetektion;
b) Feststellen der Abweichungen vom Sollwert durch den Kontroll-, Steuer- und Regelblock;
c) Abfragen mindestens eines zusätzlichen Sensors durch den Kontroll-, Steuer- und Regelblock zur Selektion einer erlaubten kontrollierten Flamme von einer unerlaubten unkontrollierten Flamme, sofern die im Schritt b) festgestellten Abweichungen den Sollwert überschreiten;
d) Ansteuern des Loschmittelversorgungssystems in Abhängigkeit der Veränderung der feuerauslösenden Bedingungen zum variablen Freigeben des Löschmittels nach Menge und Verteilung, solange bis gemäß Schritt b) keine Abweichungen vom Sollwert mehr festgestellt werden.

Die WO 97/47203 A beschreibt ein Gebäudemanagementssystem mit einem Steuerblock und einem Bussystem. Bei Feuer wird ein Alarm ausgelöst. Als Löschmittel wird Wasser ungemischt oder in homogenen oder heterogenen Mischungen durch räumlich verteilte Einstoff- und/oder Löschmittelauswurfeinrichtungen ausgebracht. Nach dem automatischen Auslösen der Löschanlage wird im Brandfall während des gesamten Löschvorganges der Brandverlauf hinsichtlich seiner energetischen, stofflichen und räumlichen Entwicklung sowie seiner Wechselwirkung mit dem Löschmittel durch Sensoren ständig erfasst. Entsprechend der dabei ermittelten Brandentwicklung und dem Löschverlauf erfolgt eine örtlich bestimmte Auswahl der jeweils zur Ausbringung von Löschmittel zu öffnenden, räumlich verteilten Löschmittelauswurfeinrichtungen.

Der entscheidende Nachteil dieser bekannten Lösung besteht darin, dass die im Brandfall geöffneten Löschmittelauswurfeinrichtungen, üblicherweise Sprinkler oder Düsen, nur in der Lage sind, eine zuvor auf den Brandfall festgelegte Menge bzw. Konzentration des Löschmittels auszubringen. Die bekannte Lösung kann deshalb nicht ausreichend selektiv und variabel den Löschmitteleinsatz an den dynamischen Brandverlauf anpassen. Insbesondere in der Entstehungsphase eines Feuers wird regelmäßig nur ein feinverteilter Nebel an Löschmittel dort benötigt, wo feuerauslösende Bedingungen vorliegen. Diese werden mit der bekannten Lösung nicht detektiert. Dem entsprechend sind die ausgebrachten Mengen an Löschmittel immer auf den Brandfall ausgelegt und damit verhältnismäßig hoch und die Folgeschäden groß.

Bei diesem Stand der Technik liegt der Erfindung die Aufgabe zugrunde, ein Verfahren und eine Vorrichtung der eingangs genannten Art derart zu verbessern, das Löschmittel in Abhängigkeit der Brandentstehung und -verlaufes bei gleichzeitiger Minimierung des Wasserverbrauches, der Herabsetzung von Wasserschäden im Brandfall und der Erhöhung der Wirtschaftlichkeit durch Realisierung eines baukastenartig in das Sicherheitskonzept eines Gebäudes integrierbaren Systems variabel und selektiv mit hoher Wirksamkeit auszubringen.

Diese Aufgabe wird durch ein Verfahren der eingangs genannten Gattung mit den Merkmalen des Anspruches 1 und eine Vorrichtung mit den Merkmalen des Anspruches 8 gelöst.

Vorteilhafte Ausgestaltungen der Vorrichtung sind den Unteransprüchen entnehmbar.

Die erfindungsgemäße Lösung ermöglicht vor allem die Früherkennung brandauslösender Bedingungen, die gezielte Niederschlagung einer Rauchentwicklung und auch von Entstehungsbränden, den Schutz vom Brand nicht betroffener Bereiche und das Offenhalten von Flucht- und Rettungswegen. Die Erfindung zeichnet sich dadurch aus, dass sie einfach in das Sicherheitskonzept eines Gebäudes, Hauses o. dgl. integrierbar ist. Häuser mit einer zentralen Funktionssteuerung in Form eines Installationsbus lassen sich problemlos mit der erfindungsgemäßen Anlage ausrüsten, in dem der Kontroll-, Steuer- und Regelblock der Erfindung an den Regelblock der Haustechnik angeschlossen wird und der bereits vorhandene Installationsbus für den Datenaustausch mit den die brandauslösenden Bedingungen detektierenden Sensoren genutzt wird. Vorhandene Leitungen können im Gefahrensfall als Leitungsnetz für die Versorgung der Löschmittelaktuaren zum räumlich selektiven Ausbringen des Löschmittels dienen.

Im Gegensatz zum bekannten Stand der Technik ermöglicht das variable Ausbringen des Löschmittels in Abhängigkeit der Brandentstehung und des Brandverlaufes eine erhebliche Wassereinsparung und Reduzierung von Wasserschäden.

Je nach den vorliegenden Bedingungen wird mit dem erfindungsgemäßen Verfahren zunächst ein feiner Sprühnebel aus Löschmittel eingestellt, dessen Menge, Intensität und Konzentration zeitlich variabel und räumlich selektiv in Abhängigkeit der detektierten Änderungen dem Verlauf der brandauslösenden Bedingungen angepasst wird. Der Signalgeber kann in einem solchen Fall beispielsweise ein Rauch- oder Geruchsmelder sein. Erfordert der weitere Verlauf einen groberen Sprühstrahl, erzeugt ein weiterer Sensor, beispielsweise ein Wärmemelder, ein Signal, welches die Löschmittelaktoren selektiv und variabel nachregelt.

Mit der erfindungsgemäßen Lösung wird der Wasserverbrauch signifikant gesenkt und gleichzeitig auch die mit dem ungeregelten Austritt des Löschmittels während des Brandes einhergehenden Wasserschäden nachhaltig zu verringert. Die Feuerlöschanlagen können besser an die Dynamik der Brandentstehung und Verlaufes angepasst werden. Ferner hat die erfindungsgemäße Lösung den Vorteil, dass die Vorrichtung einfach im Aufbau ist und baukastenartig in ein vorhandenes Sicherheitskonzept eines Gebäudes einpassbar ist.

Weitere Vorteile und Einzelheiten ergeben sich aus der nachfolgenden Beschreibung unter Bezugnahme auf die beigefügten Zeichnungen.

Die Erfindung soll nachstehend an einem Ausführungsbeispiel näher erläutert werden.

Es zeigt:
- Fig. 1: einen Schnitt durch ein mit einer erfindungsgemäßen Vorrichtung ausgerüsteten Einfamilienhaus mit Bustechnik, die Wasser als Löschmittel einsetzt,
- Fig. 2: ein Schema des erfindungsgemäßen Verfahrens und
- Fig. 3: eine Variante der erfindungsgemäßen Vorrichtung, die Gas als Löschmittel einsetzt.

Die erfindungsgemäße Vorrichtung ist, wie Fig. 1 gezeigt, in ein Einfamilienhaus **1** mit einem Haussteuerblock **2** mit Installationsbus **3** integriert.
Die erfindungsgemäße Vorrichtung besteht im wesentlichen aus einem Kontroll-, Steuer- und Regelblock **4**, welcher in einem separaten Technikraum des Hauses untergebracht ist. In diesem Raum befindet sich auch Haussteuerblock **2** für die Steuerung und Überwachung der Beleuchtung, Heizung, Klimatisierung, Fenster, Jalousien, Einbruchssicherung und Alarmeinrichtung. Nichtdargestellte Sensoren und Aktoren stehen mit dem Installationsbus **3** im Datenaustausch. In jedem der Räume des Hauses sind eine Reihe von Sensoren **5** zum getrennten Erfassen des Temperaturverlaufes, der Rauchkonzentration, der Gaskonzentration, des Geruches und des Raumbildes installiert, die jeweils mit einem Löschmittelaktor **6** elektrisch verbunden sind. Jedem Löschmittelaktor **6** ist ein gesonderter Sensor bzw. Auslöseelement **7** zugeordnet. Löschmittelaktoren **6** sind in diesem Beispiel Düsen zum Versprühen des Löschmittels, die das Löschmittel nach Austrittsmenge, Teilchengröße und Verteilung variabel ausbringen. Die Löschmittelaktoren **6** in jedem Raum stehen mit einer Löschmittelleitung **8** in Verbindung, welche zu einem Löschmittelversorgungssystem **9** führt, das an einen Löschmittelbehälter **10** angeschlossen ist. Der Löschmittelbehälter **10** enthält das Löschmittel, das hier aus einer Trinkwasserversorgungsleitung **11** zugeführt wird.

In das Löschmittelversorgungssystem **9** sind weiterhin Leitungen **12** und **13** eingebunden, die zum Wasserbehälter der Heizung **14** und zum Solarwasserbehälter **15** führen.

Jeder Sensor **5** eines jeden Raumes steht über eine Steuerleitung **16** mit dem Kontroll-, Steuer- und Regelblock **4** in Verbindung, der wiederum mit dem Haussteuerblock **2** interaktiv kommuniziert. Die Versorgung mit Elektroenergie übernimmt der Schaltschrank **18**, welcher mit der hauseigenen Stromversorgung verbunden ist.

Der Kontroll-, Steuer- und Regelblock **4** erhält von den Sensoren **5** ständig Informationen über den zeitlichen und räumlichen Verlauf der einzelnen Messgrößen wie Temperatur, Rauchkonzentration, Gaskonzentration, Geruch und Bilddarstellung (siehe Fig. 2).

Im Mikroprozessor des Kontroll-, Steuer- und Regelblockes **4** sind für jeden der überwachten Räume die Sollzustände der einzelnen Messgrößen digitalisiert abgelegt, die dem Normzustand einer ungefährlichen Situation entsprechen. Der Prozessor vergleicht ständig die erhaltenen Messwerte mit dem Normzustand, bewertet die aktuelle Situation hinsichtlich eines entstandenen Risikos und fragt bei Überschreiten des Normzustandes zusätzlich einen weiteren Sensor **17** ab, um einen Fehlalarm auszuschließen. Der Sensor **17** kann beispielsweise ein Flackersensor sein, der es ermöglicht eine erlaubte, kontrollierte Flamme von einer unerlaubten unkontrollierten Flamme zu unterscheiden.

Wird die eingetretene Risikosituation bestätigt, meldet der Kontroll-, Steuer- und Regelblock **4** die eingetretene Gefahrensituation über den Installationsbus **3** dem Haussteuerblock **2**, der seinerseits in Abhängigkeit der festgestellten Gefahrensituation alle technischen Vorgänge im Haus regelt und die Alarmierung der Bewohner, Feuerwehr, Rettungskräfte und Nachbarn veranlasst. Gleichzeitig steuert der Kontroll-, Steuer- und Regelblock **4** das Löschmittelversorgungssystem **9** und die Löschmittelaktoren **6** an. Das Löschmittelversorgungssystem **9** trennt alle anderen möglichen Verbraucher von der Trinkwasserversorgungsleitung **11** ab und bindet andere vorhandene Quellen von Löschmittel, beispielsweise den Wasserbehälter der Heizung **14** und den Solarwasserbehälter **15** in das Löschmittelversorgungssystem **9** ein. Nach Verbrauch der Löschmittel aus diesen Behältern erfolgt durch die Trenneinrichtung **19** eine Zuschaltung der Trinkwasserversorgungsleitung **11** zum Löschmittelversorgungssystem **9**.

Der Löschmittelaktor **6** gewährleistet die stufenweise Freigabe des Löschmittels in Anpassung an die eingetretene Gefahrensituation. In der detektierten Frühphase eines Brandes gibt der Löschmittelaktor **6** zunächst einen feinen Sprühnebel auf den detektierten Bereich aus, so dass die feuerauslösenden Bedingungen zielgerichtet bei geringem Wassereinsatz bekämpft werden können. Je nach Verlauf der weiteren Entwicklung der feuerauslösenden Bedingungen **B** wird entweder das Löschmittel durch den Löschmittelaktor **6** in einer weiteren Stufe als voller Sprühstrahl ausgeworfen oder der weitere Auswurf von Löschmittel unterbrochen, weil keine Gefahrensituation mehr vorliegt.

Fig. 3 zeigt eine weitere Variante der erfindungsgemäßen Vorrichtung, die Gas, vorzugsweise Inertgas, als Löschmittel einsetzt. In diesem Fall befindet sich das Löschmittel in einem separaten Behälter **10**, der das Gas über das Löschmittelversorgungssystem **9** in das Leitungsnetz einspeist.

Aufstellung der verwendeten Bezugszeichen

| | |
|---|---|
| Einfamilienhaus | 1 |
| Haussteuerblock | 2 |
| Installationsbus | 3 |
| Kontroll-, Steuer- und Regelblock | 4 |
| Sensoren | 5 |
| Löschmittelaktoren | 6 |
| Auslöselemente/Signalgeber | 7 |
| Löschmittelleitung/Leitungsnetz | 8 |
| Löschmittelversorgungssystem | 9 |
| Löschmittelbehälter | 10 |
| Trinkwasserversorgungsleitung | 11 |
| Leitungen | 12, 13 |
| Heizung, Heizungssystem | 14 |
| Solarwasserbehälter | 15 |
| Steuerleitung | 16 |
| Sensor, Flackersensor | 17 |
| Elektroversorgung/Schrank | 18 |
| Trenneinrichtung | 19 |
| Feuerauslösende Bedingung | B |

## Patentansprüche

1. Verfahren zum Früherkennen und Bekämpfen von Feuer im Innen- und Außenbereich von Häusern oder Gebäuden, bei dem ein zentraler Steuerblock mit einem intelligenten Bussystem, Sensoren und Aktoren die Beleuchtung, Heizung, Klimatisierung, Fenster, Jalousien, Einbruchssicherung, Alarmeinrichtung steuert, regelt und überwacht, und bei dem zugleich Einzelsensoren die direkten und indirekten Brandkenngrößen (feuerauslösenden Bedingungen) in den Wohnund Aufenthaltsräumen detektieren, welche von einem separaten Kontroll,- Steuer- und Regelblock überwacht werden, der bei Überschreiten eines Sollwertes ein Löschmittelversorgungssystem zum Ausgeben eines Löschmittels aktiviert,
wobei mit den festgestellten zeitlichen und/oder räumlichen Veränderungen der feuerauslösenden Bedingungen die häuslichen Ablauf-, Versorgungs- und Entsorgungsprozesse durch folgende Schritte gesteuert werden:
a) einzelnes oder zeitgleiches Überwachen und Kontrollieren der zeitlichen und/oder räumlichen Veränderungen durch eine Rauch-, Temperatur-, Gas-, Geruchs- oder Bilddetektion;
b) Feststellen der Abweichungen vom Sollwert durch den Kontroll-, Steuer- und Regelblock;
c) Abfragen mindestens eines zusätzlichen Sensors durch den Kontroll-, Steuer- und Regelblock zur Selektion einer erlaubten kontrollierten Flamme von einer unerlaubten unkontrollierten Flamme, sofern die im Schritt b) festgestellten Abweichungen den Sollwert überschreiten,
d) interaktives Ansteuern des zentralen Haussteuerblockes mit dem Kontroll-, Steuer- und Regelblock zur Regelung von Beleuchtung, Heizung, Klimatisierung, Fenstern, Jalousien, Einbruchsicherung und Alarmauslösung Abhängigkeit der festgestellten Gefahrensituation und Alarmauslösung durch den zentralen Haussteuerblock; Sobald die eingehebene Risikosituation bestätigt wird, und wobei das Haussteuerblock Beleuchtung, Heizung, Klimatisierung, Fenstern, Jalousien, Einbruchsicherung und Alarmauslösung in Abhängigkeit der festgestellten Gefahrensituation regelt,
e) zeitgleiches paralleles Ansteuern des Löschmittelversorgungssystems zum Schritt d) in Abhängigkeit der Veränderung der feuerauslösenden Bedingungen zum variablen Freigeben des Löschmittels nach Menge und Verteilung solange bis gemäß Schritt b) keine Abweichungen vom Sollwert mehr festgestellt werden.

2. Verfahren nach Anspruch 1, **dadurch gekennzeichnet, dass** als Löschmittel Wasser, vorzugsweise Trinkwasser, eingesetzt wird, wobei andere hausinterne Verbraucher durch das Löschmittelversorgungssystem abgetrennt und/oder andere vorhandene Quellen für das Löschmittel derart eingebunden werden, dass das Löschmittel separat, stufenweise im Impuls-oder Dauerbetrieb in der Frühphase der Brandentstehung als feiner Sprühnebel und in Abhängigkeit des weiteren Brandverlaufes als grober Sprühstrahl freigegeben wird.

3. Verfahren nach Anspruch 2, **dadurch gekennzeichnet, dass** zunächst das Wasser aus der häuslichen Heizung und anderer vorhandener häuslicher Quellen, vorzugsweise Wasser aus Solaranlagen, verbraucht wird, bevor das öffentliche Trinkwasser zugeschaltet wird.

4. Verfahren nach Anspruch 1, **dadurch gekennzeichnet, dass** als Löschmittel Gas, Schaum, Aerosol oder Pulver aus gesonderten Behältern eingesetzt wird.

5. Verfahren nach Anspruch 1, **dadurch gekennzeichnet, dass** als Sensoren Ionisationsrauchmelder, optische Rauchmelder Wärmemaximalmelder, Wärmedifferentialmelder, Flammenmelder, Geruchsdetektoren oder Multifunktionsdetektoren verwendet werden.

6. Verfahren nach Anspruch 1, **dadurch gekennzeichnet, dass** zum Unterscheiden einer kontrollierten erlaubten Flamme von einer unerlaubten unkontrollierten Flamme ein Flackerdetektor eingesetzt wird.

7. Verfahren nach Anspruch 1 bis 6, **dadurch gekennzeichnet, dass** die Menge und Verteilung des Löschmittels frei regelbar und selektiv in Abhängigkeit des Brandverlaufes durchgeführt wird.

8. Vorrichtung zur Durchführung des Verfahrens nach Anspruch 1, mit einem an einem zentralen freiprogrammierbaren Haussteuerblock angeschlossenen intelligenten Bussystem, Sensoren und Aktoren für die Steuerung, Regelung und Überwachung der Beleuchtung, Heizung, Klimatisierung, Fenster, Jalousien, Einbruchssicherung, Alarmeinrichtung u.dgl., einem zentralen Kontroll-, Steuer- und Regelblock zur Interaktion mit dem freiprogrammierbaren Haussteuerblock und zum Ansteuern eines Löschmittelversorgungssystemes für das Zuführen von Löschmittel, Sensoren zum Erfassen direkter und indirekter Brandkenngrößen (feuerauslösende Bedingungen) in den einzelnen Wohn- und Aufenthaltsräumen und Löschmittelaktoren zum Ausbringen des Löschmittels, **dadurch gekennzeichnet, dass** der Kontroll-, Steuer- und Regelblock **(4)** mit dem Bussystem **(3)** des Haussteuerblockes **(2)**, dem Löschmittelversorgungssystem-**(9)** und den Löschmittelaktoren **(6)** zum Datenaustausch, Steuern und Regeln in interaktiver Verbindung steht, und dass dem Kontroll-, Steuer- und Regelblock **(4)** jeweils mehrere Sensoren **(5,7)** zum Erfassen der Temperatur, der Rauch- und Gaskonzentration, des Geruches und der Bilderfassung zugeordnet sind, zur Regelung von Beleuchtung, Heizung, Klimatisierung, Fenstern, Jalousien, Einbruchsicherung und Alarmauslösung Abhängigkeit der festgestellten Gefahrensituation und dass den Löschmittelaktoren **(6)** jeweils zur Freigabe des Löschmittels separat auslösende Signalgeber **(7)** zugeordnet sind.

9. Vorrichtung nach Anspruch 8, **dadurch gekennzeichnet, dass** das Löschmittelversorgungssystem **(9)** an ein Leitungsnetz **(8)** mit Löschmittelaktoren **(6)** angeschlossen, das mit der öffentlichen Trinkwasserversorgungsleitung **(11)**, dem häuslichen Heizungssystem **(14)** und Speichersystemen **(15)** alternativer Energiequellen separat oder gemeinsam absperrund zuschaltbar über eine Trenneinrichtung **(19)** in Verbindung steht.

10. Vorrichtung nach Anspruch 8 und 9, **dadurch gekennzeichnet, dass** die Löschmittelaktoren **(6)** Düsen zum Ausbringen eines Sprühkegels aus Löschmittel sind, deren Fein- und Grobtropfenanteil zwischen einem Nullwert und einem Maximalwert regelbar ist.

11. Vorrichtung nach Anspruch 8 und 9, **dadurch gekennz eichnet**, dass die Löschmittelaktoren **(6)** Sprinkler zum getrennten Ausbringen eines feintropfigen oder grobtropfigen Sprühkegels sind.

## Claims

1. Method for early detection of fire and for fighting fire in the interiors and exteriors of homes or buildings in which a central control unit with an intelligent bus system, sensors and actuators controls, regulates and monitors the lighting, heating, air conditioning, windows, jalousies, intrusion protection and alarm devices, and in which individual sensors simultaneously detect the direct and indirect combustion characteristics (conditions caused by fire) in the dwelling and residence places, which are monitored by a separate check, control and regulating unit which, upon the overstepping of a set point value activates an extinguishing supply system to release an extinguishing agent whereby based upon detected changes in time and/or space of the fire-caused conditions, the domestic discharge, supply and removal processes are controlled by following steps:
a) separate or simultaneous monitoring and controlling the change in time and/or space by a smoke detection, temperature detection, gas detection, scent detection or image detection;
b) determining the deviation from a setpoint value with the check, control and regulating unit;
c) interrogating with at least one additional senior through the check, control and regulating unit for destinction of a permissible controlled flame from an imperissible uncotrolled flame to the extent the deviation determined in step b) exceeds the setpoint value;
d) interactive contol of the central control unit with the check, control and regulating unit for contolling lighting, heating, air conditioning, windows, jalousies, intrusion protection and alarm in dependence of the detected danger situation and triggering an alarm by the central control unit if the entered risk situation is confirmed;
e) simultaneously and in parallel with step d) controlling the extinguishing agent supply system as a function of the change in conditions caused by the fire for variably relaasing the extinguishing agent in terms of quantity and distribution until, according to step b) there is no longer a deviation detected from the setpoint value.

2. Method according to claim 1, **characterized in that** the extinguishing agent is water, preferebly drinking water, whereby other consumers in the interior of the house are separated by the extinguishing agent supply system and/or other sources provided for the extinguishing agent are connected thereto and **in that** the extinguishing agent is discharged separately, stepwise in a pulsatile or continuous operation in the early phase of fire development and as a finer spray mist and in dependence on further fire development as a coarser spray jet.

3. Method according to claim 2, **characterized in that** initially the water from the household heating or another domestic source, for example water from solar apparatus, is used before the system is connected to public drinking water.

4. Method according to claim 1, **characterized in that** as extinguishing agent, gas, foam, aerosol or powder from separate containers are used.

5. Method according to claim 1, **characterized in that** ionization smoke alarms, optical smoke alarms, maximum heat alarms, heat-differential alarms, flame alarms, scent detectors or multifunctional detectors are used as sensors.

6. Method according to claim 1, **characterized in that** to discriminate a permissible controlled flame from a impermissible uncontrolled flame, a flicker detector is used.

7. Method according to claim 1 to 6, **characterized in that** the amount of distribution oft he extinguishing agent is freely controllable and selective as a function of the course of combustion.

8. Device for carrying out the method according to claim 1 with a central freely programmable domestic control unit connected to an intelligent bus system, sensors and actuators for the control, regulation and monitoring of the lighting, heating, air conditioning, windows, jalousies, intrusion protection, alarm devices or the like, a central check, control and regulasting unit for interaction with the freely programmable domestic control unit and for controlling an extinguishing agent supply system for feeding extinguishing agent, sensors for the direct and indirect detection of fire indicators (conditions caused by fire) in the individual living and dwelling rooms and extinguishing agent actuators for delivering the extinguishing agent, **characterized in that** the check, control and regulating unit (4) is in interactive connection with the bus system (3) of the domestic control unit (2), the extinguishing agent supply system (9) and the extinguishing agent actuators (6) for data exchange, control and regulation, and that the check, control and regulating unit (4) is associated with a respective plurality of sensors (5, 7) for detecting the temperature, the smoke and gas concentrations, the scent, and images, and whereby the domestic control unit (2) controls the lighting, heating, airconditioning, windows, jalousies, intrusion protection and alarm triggering in dependence of the detected danger situation, and that the extinguishing agent actuators (6) are each associated with separately triggerable signal generators (7) for release of the extinguishing agent.

9. Device according to claim 8, **characterized in that** the extinguishing agent supply system (9) is connected to a pipe work (8) with extinguishing agent actuators (6) which can be aconnected with the public drinking water supply line (11), the home heating system (14) and storage system (15) for alternative energy sources separately or together to make and close off the connections by a separating unit (19).

10. Device accordsing to claim 8 and 9, **characterized in that** the extinguishing agent actuators (6) are nozzles for discharging a spray cone of extinguishing agent whose ratio of fine droplets and coarse droplets is controllable between a zero value and a maximum value.

11. Device according to claim 8 and 9, **characterized in that** the extinguishing agent actuators (6) are spinklers for the separate discharge of fine droplet or coarse droplet spray cones.

## Revendications

1. Procédé pour détecter de manière précoce et lutter contre le feu à l'intérieur et à l'extérieur de maisons ou de bâtiments, dans lequel un bloc de commande central avec un système de bus intelligent, des capteurs et des actionneurs commande, règle et surveille l'éclairage, le chauffage, la climatisation, les fenêtres, les volets, la sécurité anti-effraction, le dispositif d'alarme, et dans lequel, en même temps, des capteurs individuels détectent les grandeurs caractéristiques directes et indirectes d'un incendie (conditions de déclenchement d'incendie) dans les locaux d'habitation et de séjour qui sont surveillés par un bloc de contrôle, de commande et de réglage séparé qui, lors du dépassement d'une valeur prescrite, active un système d'alimentation en agent extincteur destiné à distribuer un agent extincteur, les processus de déroulement, d'alimentation et d'élimination domestiques étant, dans le cas de variations temporelles et/ou spatiales constatées des conditions de déclenchement d'incendie, commandées par les étapes suivantes :
a) surveillance et contrôle individuels ou simultanés des variations temporelles et/ou spatiales par une détection de fumée, de température, de gaz, d'odeur ou d'image ;
b) constatation des écarts par rapport à la valeur théorique par le bloc de contrôle, de commande et de réglage ;
c) interrogation d'au moins un capteur supplémentaire par le bloc de contrôle, de commande et de réglage pour sélectionner une flamme contrôlée autorisée par rapport à une flamme non contrôlée et non autorisée dans la mesure où les écarts constatés à l'étape b) dépassent la valeur prescrite ;
d) commande interactive du bloc de commande domestique central avec le bloc de contrôle, de commande et de réglage pour régler l'éclairage, le chauffage, la climatisation, les fenêtres, les volets, la sécurité anti-effraction, et déclencher l'alarme en fonction de la situation de danger constatée, et déclenchement de l'alarme par le bloc de commande domestique central dès que la situation de risque survenue est confirmée,
e) commande du système d'alimentation en agent extincteur parallèlement et simultanément à l'étape d) en fonction de la variation des conditions de déclenchement d'incendie afin de libérer l'agent extincteur de manière variable en quantité et en termes de répartition jusqu'à ce qu'il ne soit plus constaté d'écart par rapport à la valeur prescrite au sens de l'étape b).

2. Procédé selon la revendication 1, **caractérisé en ce qu'**est utilisée, en tant qu'agent extincteur, de l'eau, et de préférence de l'eau potable, d'autres consommateurs domestiques internes étant séparés par le système d'alimentation en agent extincteur et/ou d'autres sources d'agent extincteur présentes étant intégrées de manière telle que l'agent extincteur est libéré séparément, graduellement en mode impulsionnel ou en mode continu, sous la forme d'un brouillard de fines gouttelettes pendant la phase précoce de la naissance de l'incendie et sous la forme d'un gros jet de pulvérisation en fonction de la suite de l'évolution de l'incendie.

3. Procédé selon la revendication 2, **caractérisé en ce qu'**est tout d'abord utilisée l'eau du chauffage domestique et d'autres sources domestiques présentes, et de préférence l'eau d'installations solaires, avant de faire appel à l'eau potable du réseau public.

4. Procédé selon la revendication 1, **caractérisé en ce que** sont utilisés, en tant qu'agent extincteur, du gaz, de la mousse, un aérosol ou de la poudre de récipients à part.

5. Procédé selon la revendication 1, **caractérisé en ce que** sont utilisés, en tant que capteurs, des détecteurs de fumée à ionisation, des détecteurs de fumée optiques, des détecteurs de chaleur maximale, des détecteurs de chaleur différentielle, des détecteurs de flammes, des détecteurs d'odeurs ou des détecteurs multifonctions.

6. Procédé selon la revendication 1, **caractérisé en ce qu'**un détecteur de scintillement est utilisé pour distinguer une flamme contrôlée autorisée d'une flamme non contrôlée et non autorisée.

7. Procédé selon la revendication 1 à 6, **caractérisé en ce que** la quantité et la répartition de l'agent extincteur sont réglables librement et sont réalisées sélectivement en fonction de l'évolution de l'incendie.

8. Dispositif pour exécuter le procédé selon la revendication 1, avec un système de bus intelligent raccordé à un bloc de commande domestique central programmable librement, des capteurs et des actionneurs pour la commande, le réglage et la surveillance de l'éclairage, du chauffage, de la climatisation, des fenêtres, des volets, de la sécurité anti-effraction, du dispositif d'alarme, et autres similaires, avec un bloc central de contrôle, de commande et de réglage pour interagir avec le bloc de commande domestique programmable librement et pour commander un système d'alimentation en agent extincteur destiné à amener l'agent extincteur, et avec des capteurs pour détecter des grandeurs caractéristiques directes et indirectes d'un incendie (conditions de déclenchement d'incendie) dans les différents locaux d'habitation et de séjour et des actionneurs d'agent extincteur pour délivrer l'agent extincteur, **caractérisé en ce que** le bloc de contrôle, de commande et de réglage (4) est en liaison interactive avec le système de bus (3) du bloc de commande domestique (2), le système d'alimentation en agent extincteur (9) et les actionneurs d'agent extincteur (6) aux fins de l'échange de données, de la commande et du réglage, et **en ce que** sont respectivement associés au bloc de contrôle, de commande et de réglage (4) plusieurs capteurs (5, 7) pour détecter la température, la concentration des fumées et des gaz, l'odeur et la saisie d'images, et le bloc de commande domestique réglant l'éclairage, le chauffage, la climatisation, les fenêtres, les volets, la sécurité anti-effraction et le déclenchement de l'alarme en fonction de la situation de danger constatée, et **en ce que** des générateurs de signaux (7) qui se déclenchent séparément sont respectivement associés aux actionneurs d'agent extincteur (6) pour libérer l'agent extincteur.

9. Dispositif selon la revendication 8, **caractérisé en ce que** le système d'alimentation en agent extincteur (9) est raccordé à un réseau de conduites (8) avec des actionneurs d'agent extincteur (6), lequel réseau est en liaison avec la conduite publique de distribution d'eau potable (11), le système de chauffage domestique (14) et des systèmes de stockage (15) de sources d'énergie alternatives de manière à pouvoir être coupé ou branché, séparément ou conjointement, via un dispositif de séparation (19).

10. Dispositif selon la revendication 8 et 9, **caractérisé en ce que** les actionneurs d'agent extincteur (6) sont des buses pour délivrer un cône de pulvérisation d'agent extincteur dont la fraction de gouttelettes fines et de grosses gouttes peut être réglée entre une valeur zéro et une valeur maximale.

11. Dispositif selon la revendication 8 et 9, **caractérisé en ce que** les actionneurs d'agent extincteur (6) sont des gicleurs pour délivrer séparément un cône de pulvérisation de gouttelettes fines ou de grosses gouttes.
